# FASCICULE DE BREVET EUROPEEN

(11) **EP 3 443 286 B1**
(45) Date de publication et mention de la délivrance du brevet: **27.01.2021**
(21) Numéro de dépôt: 17719667.2
(22) Date de dépôt: 10.04.2017
(51) Int. Cl.: F26B 11/04, F26B 11/02

(54) **DISPOSITIF DE SUBLIMATION ET PROCÉDÉ DE LYOPHILISATION**
SUBLIMATIONSVORRICHTUNG UND GREFRIERTROCKNUNGSPROZESS
SUBLIMATION APPARATUS AND FREEZE-DRYING PROCESS

(30) Priorité: 14.04.2016 FR 1653298; 14.04.2016 FR 1653297
(43) Date de publication de la demande: 20.02.2019
(73) Titulaire: Delaveau, Jean, 69005 Lyon (FR)
(72) Inventeur: Delaveau, Jean, 69005 Lyon (FR)
(74) Mandataire: Cabinet Laurent & Charras
(86) Numéro de dépôt international: PCT/FR2017/050848
(87) Numéro de publication internationale: WO 2017/178740

(56) Documents cités:
- EP-A1- 2 578 975
- EP-A2- 1 236 962
- WO-A1-82/02246
- US-A- 2 803 888

## Description

### DOMAINE TECHNIQUE

L'invention concerne le domaine des dispositifs assurant un traitement de produits par lyophilisation. L'invention concerne plus particulièrement les dispositifs réalisant une sublimation vrac. L'invention concerne également un procédé de lyophilisation vrac.

L'invention trouve une application particulièrement avantageuse dans les domaines de la préparation pharmaceutique et de la préparation alimentaire et, plus généralement, pour toutes les industries à valeur ajoutée élevée qui nécessitent un procédé de conservation par lyophilisation. Par exemple, l'invention peut être mise en œuvre dans le domaine de la biotechnologie pour la production d'inoculum en vue de la fermentation de la biomasse, dans le domaine alimentaire pour le lyophilisation de fruits, légumes, boissons et préparations alimentaires, dans le domaine de la santé pour la lyophilisation de protéines, de peptides, d'enzymes, de bactéries, de virus, de cellules vivantes, de formulation sensibles à base d'anticorps ou de molécules sensibles, de fraction plasmatique ou de formulation de polymères sensibles.

### ART ANTERIEUR

La lyophilisation est une opération de déshydratation à basse température qui consiste à éliminer par sublimation, la majeure partie de l'eau contenue dans un produit. La lyophilisation permet d'obtenir des produits finaux de haute qualité sans dégrader la structure et en conservant une grande partie de l'activité des microorganismes ou des cellules. Les produits lyophilisés présentent une capacité de conservation à long terme due à l'abaissement de l'activité de l'eau du produit.

En effet, en abaissant l'activité de l'eau dans le produit, aucun organisme vivant ne peut se développer et l'ensemble des réactions chimiques qui se font dans l'eau ne peuvent se produire. La très faible activité de l'eau permet également de bloquer toute activité de développement microbiologique. Ainsi, la forme et l'aspect des produits lyophilisés sont bien conservés et leurs qualités aromatiques sont bien supérieures à celles des produits séchés par des procédés d'atomisation, de lit fluidisé ou de séchage simple par évaporateur à plusieurs effets.

En outre, la transition des produits de l'état congelé à l'état déshydraté, en l'absence d'une forte proportion d'eau liquide, réduit les possibilités de développement des réactions d'altération. Un autre avantage technologique majeur de la lyophilisation repose sur la capacité des produits lyophilisés à se réhydrater instantanément grâce aux pores microscopiques formés par la vapeur lors de la sublimation de l'eau.

L'utilisation de la lyophilisation est, en revanche, limitée par son coût et demeure bien inférieure à l'utilisation du séchage. La faible productivité en lyophilisation est due au mode de fonctionnement discontinu sous vide et à très faible température qui se traduit par des durées de traitement importantes comprises entre une dizaine d'heures et plusieurs jours. Dans ces conditions extrêmes, les transferts de chaleur présentent un rendement très faible. Comparativement, le séchage est classiquement effectué à pression atmosphérique avec des températures très peu élevées, généralement comprises entre 50 et 100°C, et un transfert de chaleur avec un meilleur rendement. Ainsi, les frais d'investissement et de fonctionnement des dispositifs de lyophilisation sont élevés. Par exemple, la consommation énergétique d'un dispositif de lyophilisation est typiquement de l'ordre de 2500 à 6000 kWh par tonne d'eau à éliminer.

En conséquence, la lyophilisation ne s'applique que pour des produits ayant une forte valeur ajoutée. Dans les industries alimentaires, on peut citer le café, les herbes et aromates, des plats cuisinés, ou encore les ingrédients sensibles à la déshydratation par la chaleur (légumes, fruits, produits de la mer...). Pour les soupes déshydratées instantanées, les préparations culinaires et les céréales pour petits déjeuners, les procédés de séchage basés sur l'atomisation ou le lit fluidisé sont couramment utilisés car ils sont nettement moins chers. Les secteurs des industries pharmaceutiques (vaccins, sérum, médicaments) et des bio-industries (levains) sont beaucoup plus fortement concernés par le procédé de lyophilisation qui seul leur permet d'obtenir la propriété la plus caractéristique de la technique, à savoir la conservation d'un principe actif (activité biologique et/ou médicamenteuse) dans un produit qui sera stocké à température proche de la température ambiante.

La lyophilisation requiert l'usage d'un dispositif qui se compose d'une chambre de congélation reliée à des moyens de refroidissement, d'une chambre d'évaporation reliée à des moyens de chauffage et d'une chambre de condensation reliée à la chambre d'évaporation. La chambre de condensation est configurée pour recueillir la vapeur d'eau issue de la chambre d'évaporation sur un piège à glace. Dans le domaine de la pharmacie, pour des raisons de stérilité, la chambre d'évaporation réalise également la congélation des produits préalablement à l'évaporation. Au contraire, dans le domaine alimentaire, la congélation est classiquement effectuée dans un appareil indépendant, de sorte que le dispositif de lyophilisation proprement dit ne comprend qu'une chambre d'évaporation ainsi qu'une chambre de condensation.

Des moyens de refroidissement sont disposés dans la chambre de condensation pour congeler la vapeur d'eau issue de la chambre d'évaporation. L'eau sous forme de vapeur se transforme alors en glace dans la chambre de condensation et la glace est stockée dans la chambre de condensation sur le piège à glace. Dans certains cas, on peut effectuer la congélation et la sublimation au sein d'une même enceinte. Dans cette hypothèse, la chambre de congélation et la chambre d'évaporation sont constituées d'une seule et même chambre reliée aux moyens de refroidissement et aux moyens de chauffage. De préférence, les chambres sont également mises sous vide par une pompe à vide de sorte à passer sous le point triple de l'eau et permettre le passage de l'eau de la phase solide à la phase gazeuse.

Le procédé de lyophilisation présente une première étape consistant à congeler les produits dans la chambre de congélation et d'évaporation pour permettre leurs séchages à basse température. Une congélation rapide est recherchée de sorte à former des petits cristaux de glace. Une congélation trop lente a pour effet de favoriser la formation de cristaux volumineux susceptibles d'endommager la structure du produit en déchirant les parois de ses cellules, par exemple pour les levures, les virus et les cellules animales ou végétales. Une seconde étape consiste à créer un vide dans la chambre d'évaporation, la faible pression, généralement bien inférieure à 6,1 hPa, permettant à l'eau sous forme de glace de se transformer en vapeur sans décongeler les produits. Les produits reçoivent un apport de chaleur pour fournir l'énergie nécessaire à la chaleur latente de la sublimation de la glace en vapeur. La vapeur pénètre dans la chambre de condensation alors que la chambre de condensation est conditionnée pour transformer la vapeur d'eau en glace par l'utilisation d'un piège à glace maintenu à très basse température, généralement -60°C.

Ce procédé de lyophilisation permet ainsi d'extraire jusqu'à 95% de l'eau contenue dans les produits. La lyophilisation peut permettre de ramener l'humidité du produit à un taux extrêmement bas, compris entre 1% et 10% de la masse volumique du produit, et d'empêcher les bactéries et moisissures de proliférer et les enzymes de déclencher des réactions chimiques susceptibles de détériorer le produit. Il s'ensuit que les produits lyophilisés se conservent très longtemps. Dans un emballage hermétique, à l'abri de l'humidité, de la lumière et de l'oxygène, les produits lyophilisés peuvent se conserver à température ambiante pendant de nombreuses années. En outre, la haute qualité des produits stérilisés impose également une stérilisation de la chaine de stérilisation.

Cependant, ce procédé de lyophilisation présente plusieurs inconvénients liés aux apports importants de chaleur et de refroidissement nécessaires, à la mise sous vide des chambres d'évaporation et de condensation et à la nécessité d'assurer une stérilisation de ces chambres. Les apports de chaleur et de refroidissement nécessaires imposent l'utilisation d'éléments très performants fonctionnant, par exemple, avec de l'azote liquide. La mise sous vide des chambres et les besoins de stérilisation imposent quant à eux l'utilisation d'une enceinte étanche et d'une pompe de mise sous vide. En outre, lors de la sublimation, il existe un risque d'agglomération des produits ce qui détériore la qualité des produits lyophilisés.

De plus, le temps de lyophilisation dépend de la taille des particules des produits à lyophiliser et de la surface des produits entrant en contact avec la source de chaleur. Une solution classique consiste à répartir les produits à lyophiliser dans des petits flacons. La source de chaleur est configurée pour chauffer la base des flacons de sorte à transmettre la chaleur à l'intégralité des produits stockés dans les flacons par conduction et par rayonnement. Après la lyophilisation, le produit apparait sous forme d'un gâteau poreux épousant la forme du flacon. Le temps moyen de lyophilisation est ainsi compris entre deux et trois jours en raison du temps de migration de la chaleur par conduction et par rayonnement dans les flacons. Cependant, la répartition des produits à lyophiliser dans un grand nombre de flacons nécessite une importante taille de la chambre d'évaporation. Il s'ensuit que la puissance des moyens de chauffage, des moyens de refroidissement et des moyens de mise sous vide doit être augmentée en conséquence.

La demande de brevet internationale N° 2012/018320 propose de réduire le temps de lyophilisation en mettant en œuvre une lyophilisation en vrac de sorte à augmenter la surface de contact entre les produits et la source de chaleur. Plus précisément, cette demande de brevet divulgue une chambre cyclonique comportant une hélice configurée pour entrainer les produits dans un mouvement cyclonique lors de la lyophilisation. Bien que ce dispositif permette de lyophiliser des produits en vrac, il est particulièrement complexe à mettre en œuvre sous vide.

La lyophilisation en vrac permet d'obtenir un temps moyen de lyophilisation compris entre cinq et cinquante heures. La réduction du temps de lyophilisation permet de réduire la consommation, le temps de production et donc le coût de production. En outre, la limitation du temps de lyophilisation réduit l'exposition du produit à la chaleur. Il est ainsi possible d'améliorer la qualité du produit lyophilisé.

Les documents WO 82/02246 et EP 1 236 962 décrivent des chambres de lyophilisation dont la chambre d'évaporation est mobile en rotation. Cependant, ces appareils nécessitent un arrêt complet de la chambre d'évaporation pour introduire et extraire les produits. En effet, la chambre d'évaporation dans ces documents est mise sous vide lors de la lyophilisation et l'introduction et l'extraction des produits requiert le retour à pression atmosphérique et l'ouverture d'une paroi étanche. Ainsi, les modalités d'introduction et d'extraction des produits sont particulièrement longues et complexes.

Les documents EP 2 578 975 et EP 2 578 976 proposent également de réduire le temps de lyophilisation en mettant en œuvre une lyophilisation en vrac. Pour ce faire, la chambre d'évaporation est montée sur un axe entrainé en rotation lors de la lyophilisation. La chambre d'évaporation est montée dans une enceinte stérile et l'axe de la chambre débouche de l'enceinte par une ouverture afin d'être entrainé par un moteur. Un joint est positionné autour de l'axe au niveau de l'ouverture de l'enceinte pour garantir la mise sous vide de l'enceinte sans perte de pression au niveau de l'ouverture. Ce joint est configuré pour supporter des pressions de 2.5 bars pour des températures variant entre -60 et 120 °C.

Pour réaliser la lyophilisation, un opérateur raccorde une entrée stérile à la chambre d'évaporation en passant par l'enceinte stérile de sorte à atteindre la cuve. Les produits à lyophiliser sont ensuite disposés dans la cuve en traversant l'entrée stérile et l'enceinte stérile. L'opérateur débranche alors l'entrée tout en veillant à conserver la stérilité dans l'enceinte. La lyophilisation est ensuite effectuée alors que le moteur entraine en rotation la cuve de sorte à brasser les produits pour éviter leur agglomération. Les chambres d'évaporation et de condensation sont en communication mais ne tournent pas. Lorsque la lyophilisation est terminée, l'opérateur raccorde une sortie stérile à la chambre d'évaporation par l'enceinte stérile de sorte à extraire les produits lyophilisés de la cuve.

En raison des pressions mises en œuvre et de la différence de températures, le joint disposé autour de l'axe se dégrade rapidement ce qui peut entrainer un défaut d'étanchéité ou de stérilité. En outre, ce dispositif de lyophilisation impose également une manutention très précise de l'opérateur afin de garantir la stérilité des produits.

En outre, les dispositifs de lyophilisation nécessitent des étapes de manutention d'un opérateur entre deux lyophilisations. Il s'ensuit que la lyophilisation est un traitement qui est très peu automatisé augmentant ainsi le temps de production et donc le coût des produits lyophilisés.

Le problème de l'invention consiste donc à développer un dispositif de lyophilisation de produits en vrac répondant aux inconvénients des dispositifs de l'art antérieur.

### EXPOSE DE L'INVENTION

La présente invention vise à résoudre ce problème en montant l'entrée et la sortie de la chambre d'évaporation sur des connecteurs flexibles et en agitant les chambres d'évaporation et de condensation suivant un mouvement de va et vient. Il s'ensuit que l'entrée et la sortie sont connectées en permanence à la chambre d'évaporation et il n'est plus nécessaire de monter les deux chambres dans une enceinte stérile. En outre, le mouvement de va et vient permet d'utiliser des fluides caloporteurs circulant dans des doubles enveloppes autour des chambres d'évaporation et de condensation en reliant les entrées et sorties de ces fluides par des connecteurs flexibles. Ainsi, le chauffage et le refroidissement peuvent être réalisés par conduction au niveau de la surface d'appui des produits dans la chambre d'évaporation et par rayonnements sur le reste de la surface de la chambre d'évaporation.

Comparativement, dans les documents EP 2 578 975 et EP 2 578 976, les transferts de chaleur peuvent uniquement être réalisés par rayonnement autour des chambres d'évaporation et de condensation. Les transferts de chaleur par conduction permis par l'invention améliorent la précision des transferts de chaleur et réduit la consommation.

A cet effet, selon un premier aspect, l'invention concerne un dispositif de sublimation comportant :
- une chambre d'évaporation comprenant des moyens de chauffage de la chambre d'évaporation configurés pour réaliser une sublimation de l'eau contenue dans les produits congelés destinés à être disposés dans la chambre d'évaporation,
- une chambre de condensation communiquant avec la chambre d'évaporation, et comprenant des moyens de refroidissement de la chambre de condensation configurés pour transformer la vapeur issue de la chambre d'évaporation en glace,
- une pompe à vide connectée à ladite chambre de condensation ;
- la chambre d'évaporation et la chambre de condensation étant montées solidaires autour d'un axe mobile en rotation.

L'invention se caractérise en ce que le dispositif comporte en outre :
- une entrée et/ou une sortie de produits reliées à la chambre d'évaporation par des connecteurs flexibles, les entrée et sortie de produits étant montées fixes par rapport à la chambre d'évaporation,
- un moteur configuré pour entrainer ledit axe sur lui-même selon le mouvement de va-et-vient suivant:
   - un premier mouvement entrainant ledit axe dans un premier sens de rotation avec un angle de rotation compris entre 5° et 90° et
   - un second mouvement entrainant ledit axe dans un second sens, opposé au premier sens de rotation, avec un angle de rotation compris entre -5 et -90°.

L'entrée et la sortie de produits sont reliées de manière inamovible avec la chambre d'évaporation. Ainsi, il n'est plus nécessaire de monter les chambres d'évaporation et de condensation dans une enceinte stérile et le problème de joint au niveau de l'enceinte stérile ne se pose plus. La suppression de l'enceinte limite l'encombrement du dispositif et la puissance nécessaire des moyens de chauffage, de refroidissement et de mise sous vide. Il s'ensuit que la consommation énergétique du dispositif de lyophilisation est réduite de 20 à 40% par rapport aux dispositifs de l'art antérieur pour une même quantité de produits.

Ce dispositif permet de réaliser une lyophilisation en discontinu.

Selon une autre caractéristique, l'invention concerne un procédé de lyophilisation mis en œuvre par le dispositif précédemment décrit, comportant les étapes de :
- remplissage de la chambre d'évaporation de produits congelés ou non, par ouverture de l'entrée de produits,
- lorsque les produits ne sont pas congelés, refroidissement de la chambre d'évaporation par des moyens de refroidissement jusqu'à obtenir une congélation des produits,
- une fois les produits congelés, mise sous vide de la chambre d'évaporation et de la chambre de condensation,
- chauffage de la chambre d'évaporation par les moyens de chauffage jusqu'à obtenir une sublimation de l'eau des produits contenus dans la chambre d'évaporation,
- refroidissement de la chambre de condensation par les moyens de refroidissement de sorte à piéger la vapeur pénétrant dans la chambre de condensation,
- agitation de la chambre d'évaporation par rotation de l'axe sur lui-même selon deux mouvements complémentaires répétés durant toute la durée de la sublimation :
   - un premier mouvement entrainant ledit axe en rotation sur lui-même dans un premier sens de rotation avec un angle de rotation compris entre 5° et 90° ; et
   - un second mouvement entrainant ledit axe en rotation sur lui-même dans un second sens, opposé au premier sens de rotation, avec un angle de rotation compris entre -5° et -90°, et
- extraction des produits de la chambre d'évaporation.

De préférence, un opérateur supervise ces étapes de fabrication aux moyens de capteurs de température disposés dans la chambre d'évaporation et dans la chambre de condensation.

En variante, la lyophilisation peut être réalisée en continue par des compartiments ménagés dans la chambre d'évaporation. Un troisième mouvement de rotation de l'axe de grande amplitude permet de transférer les produits à lyophiliser entre les compartiments de la chambre d'évaporation de sorte à créer un chemin de lyophilisation à l'intérieur de la chambre d'évaporation.

Ce mode de réalisation diffère du dispositif précédemment décrit en ce qu'il comprend en outre
- des compartiments formés dans la chambre d'évaporation par des cloisons s'étendant sur une partie seulement de la hauteur de la chambre d'évaporation, et en ce que
- le moteur configuré pour entrainerl'axe sur lui-même selon au moins trois mouvements complémentaires :
   - un premier mouvement entrainant l'axe dans un premier sens de rotation avec un angle de rotation compris entre 5° et 90° ;
   - un second mouvement entrainant l'axe dans un second sens de rotation, opposé au premier angle de rotation, avec un angle de rotation compris entre - 5° et -90° ; et
   - un troisième mouvement entrainant l'axe avec un angle de rotation compris entre 90° et 180°, ce troisième mouvement étant couplé à un positionnement incliné de la chambre d'évaporation de sorte à déplacer les produits par gravité entre deux compartiments consécutifs de ladite chambre d'évaporation.

Dans cette variante, l'invention permet d'effectuer une lyophilisation en continu, c'est-à-dire que des produits peuvent être introduits régulièrement au cours du temps sans nécessiter l'arrêt complet du processus de lyophilisation. Ainsi, des produits peuvent être introduits par l'entrée dans le premier compartiment de la chambre d'évaporation alors que d'autres produits disposés dans la chambre d'évaporation et dans d'autres compartiments sont toujours en cours de lyophilisation. De la même manière, des produits lyophilisés peuvent être extraits de la chambre d'évaporation alors que d'autres produits sont toujours en cours de lyophilisation.

Selon un mode de réalisation, l'entrée comporte une chambre de chargement cloisonnée par deux écluses et la sortie comporte une chambre de déchargement cloisonnée par deux écluses. Ce mode de réalisation permet de garantir l'étanchéité et la stérilité de l'introduction et de l'extraction des produits dans la chambre d'évaporation tout en respectant la mise sous vide des produits entrant ou la mise à pression atmosphérique des produits sortants.

Selon un mode de réalisation, le dispositif est configuré de sorte que l'ouverture de l'écluse séparant l'entrée de la chambre d'évaporation et l'ouverture de l'écluse séparant la sortie de la chambre d'évaporation sont synchronisées avec le troisième mouvement dudit moteur. Ce mode de réalisation permet de ne pas interrompre le cycle de lyophilisation pour introduire ou extraire des produits dans la chambre d'évaporation.

Selon un mode de réalisation, le dispositif comporte deux chambres de condensation reliées à la chambre d'évaporation par deux sas distincts, la première chambre de condensation étant connectée avec la chambre d'évaporation par ouverture du premier sas et fermeture du second sas de sorte à utiliser la première chambre de condensation pour piéger la vapeur issue de la chambre d'évaporation, la seconde chambre de condensation étant alors régénérée lors de l'utilisation de la première chambre de condensation et inversement.

Ce mode de réalisation permet de vider la glace piégée dans l'une ou l'autre des chambres de condensation sans interrompre le processus de lyophilisation en continu.

Selon un mode de réalisation, le dispositif comporte deux pompes à vide, une première pompe à vide reliée à la première chambre de condensation et une seconde pompe à vide reliée à la seconde chambre de condensation. Ce mode de réalisation permet de garantir la mise sous vide des chambres de condensation lorsqu'elles sont connectées à la chambre d'évaporation et la dépression de ces chambres lorsqu'elles sont dans une phase de régénération.

Selon un mode de réalisation, la chambre d'évaporation est inclinée entre l'entrée la sortie. Ce mode de réalisation permet de diriger les produits disposés dans un compartiment vers le prochain compartiment en direction de la sortie. En variante, l'axe peut être incliné uniquement lors du mouvement de grande amplitude destiné au transfert du produit entre deux compartiments.

Selon un mode de réalisation, les cloisons de la chambre d'évaporation présentent deux formes distinctes montées alternativement dans la chambre d'évaporation, les deux formes présentant des échancrures axialement décalées et destinées au passage du produit à lyophiliser entre deux compartiments. Le décalage axial de deux cloisons consécutives permet de limiter le risque de déplacement du produit entre plusieurs compartiments lors du mouvement de grande amplitude visant à transférer le produit entre deux compartiments.

Selon un mode de réalisation, le moteur est configuré pour entrainer l'axe selon un quatrième mouvement complémentaire avec les trois mouvements, le quatrième mouvement entrainant l'axe en rotation sur lui-même dans un sens opposé au sens du troisième mouvement avec un angle de rotation compris entre 90° et 180° de sorte à déplacer les produits entre deux compartiments consécutifs de la chambre d'évaporation. Ce mode de réalisation permet également d'améliorer le transfert du produit entre deux compartiments consécutifs.

L'invention concerne également un procédé de lyophilisation mis en œuvre par le dispositif précédemment décrit, le procédé comportant les étapes de :
- remplissage de la chambre d'évaporation de produits congelés ou non, par ouverture de l'entrée de produits,
- lorsque les produits ne sont pas congelés, refroidissement de la chambre d'évaporation par des moyens de refroidissement jusqu'à obtenir une congélation des produits,
- une fois que les produits sont congelés, mise sous vide de la chambre d'évaporation et de la chambre de condensation,
- chauffage de la chambre d'évaporation par les moyens de chauffage jusqu'à obtenir une sublimation de l'eau des produits contenus dans les compartiments de la chambre d'évaporation,
- refroidissement de la chambre de condensation par les moyens de refroidissement de sorte à solidifier la vapeur pénétrant dans la chambre de condensation,
- agitation de la chambre d'évaporation par rotation de l'axe sur lui-même selon deux mouvements complémentaires répétés durant toute la durée de séjour dans chaque compartiment :
   - un premier mouvement entrainant l'axe dans un premier sens de rotation avec un angle de rotation compris entre 5° et 90°,
   - un second mouvement entrainant l'axe dans un second sens, opposé au premier sens de rotation, avec un angle de rotation compris entre 5° et 90°,
   - déplacement des produits entre deux compartiments consécutifs par déplacement de l'axe selon un troisième mouvement avec un angle de rotation compris entre 90° et 180°, ce troisième mouvement étant couplé à un positionnement incliné de la chambre d'évaporation (5), et
- extraction des produits de la chambre d'évaporation.

De préférence, un opérateur supervise ces étapes de fabrication au moyen de capteurs de température disposés dans la chambre d'évaporation et dans la chambre de condensation.

Que le dispositif mis en œuvre soit adapté à la lyophilisation continue ou discontinue, il peut en outre présenter les caractéristiques suivantes.

Selon un mode de réalisation, la chambre d'évaporation est disposée latéralement par rapport à la ou les chambres de condensation. Avantageusement, un capteur de vapeur peut être disposé entre la chambre d'évaporation et la chambre de condensation, par exemple au moyen d'une hélice entrainée par le flux de vapeur entre la chambre d'évaporation et la chambre de condensation lors de la sublimation. En pratique, les chambres d'évaporation et de condensation se présentent sous la forme d'une cuve de forme générale cylindrique. Avantageusement, la chambre d'évaporation présente une contenance comprise entre 0.01 et 1 m³ jusqu'à 10 m³.

Selon un mode de réalisation particulier, on introduit dans la chambre d'évaporation des produits déjà congelés. Dans ce cas, l'entrée de produit est configurée pour introduire des produits congelés. Ce mode de réalisation permet de dissocier l'étape de congélation de l'étape d'évaporation. La congélation est ainsi effectuée indépendamment et les produits congelés se présentent préférentiellement sous la forme de pellets, de granulés ou de particules congelées.

Selon un autre mode de réalisation, le dispositif comporte également des moyens de refroidissement de la chambre d'évaporation. Ce mode de réalisation permet d'utiliser la chambre d'évaporation pour effectuer la congélation des produits avec l'étape de sublimation. Ainsi, les produits peuvent être introduits dans la chambre d'évaporation à température ambiante et une première étape consiste à congeler les produits directement dans la chambre d'évaporation avant d'effectuer la sublimation. En outre, le mouvement de va et vient de la chambre d'évaporation peut être mis en œuvre lors de la congélation.

Pour chauffer la chambre d'évaporation, ladite chambre comporte une double paroi externe, les moyens de chauffage étant configurés pour faire circuler un fluide caloporteur dans un espace formé entre les deux parois de la chambre d'évaporation. Ce mode de réalisation limite l'encombrement du dispositif et la consommation des moyens de chauffage.

Selon un mode de réalisation, les moyens de refroidissement de la chambre de condensation et les moyens de chauffage de la chambre d'évaporation sont reliés à leurs chambres respectives par des connecteurs flexibles. Ce mode de réalisation permet de déporter les dispositifs de productions d'énergie en dehors de la structure mobile formée par les deux chambres. Par conséquent, le chauffage et le refroidissement peuvent être réalisés à la fois par conduction au niveau de paroi de la chambre avec laquelle la surface des produits est en contact et par rayonnement. Ceci améliore la précision des transferts de chaleur et réduit la consommation.

Selon un mode de réalisation, les connecteurs flexibles présentent plusieurs spires en acier inoxydable. Ce mode de réalisation permet d'éviter l'écrouissage du métal formant les connecteurs flexibles. En variante, les connecteurs peuvent être réalisés dans un matériau plastique ou dans un matériau traité pour éviter l'écrouissage.

Selon un mode de réalisation, la chambre d'évaporation comporte des chicanes disposées à l'intérieur de la chambre d'évaporation de sorte à favoriser le mélange des produits lors des mouvements de la chambre d'évaporation. Les chicanes assurent ainsi un mélange des produits lors de la lyophilisation.

Selon un mode de réalisation, le dispositif comporte également un premier capteur de température et un capteur de pression disposés dans la chambre d'évaporation et un second capteur de température disposé dans la chambre de condensation. Ce mode de réalisation permet de superviser les températures et la pression afin d'estimer l'avancement du processus de lyophilisation.

### DESCRIPTION SOMMAIRE DES FIGURES

La manière de réaliser l'invention, ainsi que les avantages qui en découlent ressortiront bien de la description du mode de réalisation qui suit, à l'appui des figures annexées dans lesquelles :
- la figure 1 est une représentation structurelle schématique d'un dispositif de lyophilisation selon un premier mode de réalisation de l'invention ;
- les figures 2a à 2d sont des vues en coupe de la position d'une cloison par rapport à la chambre d'évaporation dans quatre positions distinctes du dispositif de lyophilisation de la figure 1 ;
- la figure 3 est une représentation structurelle schématique d'un dispositif de lyophilisation selon un second mode de réalisation de l'invention ;
- les figures 4a à 4d sont des vues en coupe de la position d'une cloison par rapport à la chambre d'évaporation dans quatre positions distinctes du dispositif de lyophilisation de la figure 3 ;
- la figure 5 est une représentation structurelle schématique d'un dispositif de lyophilisation selon un troisième mode de réalisation de l'invention ; et
- les figures 6a à 6e sont des vues en coupe de la position de deux cloisons consécutives par rapport à la chambre d'évaporation dans cinq positions distinctes du dispositif de lyophilisation de la figure 5.

### DESCRIPTION DETAILLEE DE L'INVENTION

La figure 1 illustre un dispositif de lyophilisation comportant une chambre d'évaporation **5** et une chambre de condensation **10.** Une entrée **1** sous la forme d'une trémie est reliée à la chambre d'évaporation **5** par l'intermédiaire d'un connecteur flexible. La trémie est en outre équipée d'une première écluse **2** de sorte à introduire des produits à lyophiliser lorsque l'écluse **2** est ouverte. Une sortie **8** sous la forme d'une trémie est également reliée à la chambre d'évaporation **5** par l'intermédiaire d'un connecteur flexible. La trémie est en outre équipée d'une seconde écluse **9** de sorte à extraire les produits lyophilisés lorsque l'écluse **9** est ouverte. Les écluses **2** et **9** permettent également de garantir l'étanchéité et la stérilité des chambres **5, 10.** Par exemple, des écluses **2, 9** de la marque « Agilent Technologies» ou « Gericke » peuvent être utilisées. En variante, l'invention peut être mise en œuvre avec une seule entrée/sortie réalisant les deux fonctions d'introduction et d'extraction des produits.

La chambre d'évaporation **5** et la chambre de condensation **10** sont disposées dans le prolongement l'une de l'autre et indépendantes l'une de l'autre, c'est-à-dire que les deux chambres forment deux espaces décalés axialement. En variante, la chambre de condensation **10** peut être disposée autour de la chambre d'évaporation **5**, les deux chambres sont dans ce cas concentriques.

La chambre d'évaporation **5** présente une double paroi externe dans laquelle un liquide caloporteur circule pour faire chauffer la chambre d'évaporation **5.** De préférence, la surface interne de la chambre d'évaporation **5** est polie miroir de sorte à favoriser la glisse de la charge et minimiser l'angle de talus.

Le liquide caloporteur est chauffé par un dispositif externe relié à la double paroi par une entrée de fluide **15** et une sortie de fluide **16**. Une entrée de vapeur **31** est également connectée à la chambre d'évaporation **5** afin de stériliser la chambre d'évaporation **5**.

Ces moyens de chauffage **15**, **16** permettent de réaliser une sublimation des produits congelés disposés dans la chambre d'évaporation. En variante, le fluide caloporteur peut être chauffé par un échangeur de chaleur couplé à une source de chaleur externe.

Les produits peuvent être introduits sous une forme congelée par l'entrée **1**. En variante, les produits peuvent être congelés directement dans la chambre d'évaporation **5**. Dans ce mode de réalisation, les produits sont introduits à température ambiante et le fluide caloporteur circulant dans la double paroi externe est réfrigéré à une température très basse, par exemple de l'ordre de -60°C, de sorte à entrainer la congélation des produits avant l'étape d'évaporation. Une congélation peut également être réalisée dans l'entrée 1. Par exemple, la congélation peut être obtenue directement en pellets au moyen d'un goutte à goutte tombant dans un courant d'azote.

La chambre de condensation **10** est reliée à la chambre d'évaporation **5** par l'intermédiaire d'un sas **4.** Le sas **4** est configuré pour laisser passer la vapeur entre la chambre d'évaporation **5** et la chambre de condensation **10**. En outre, le sas **4** peut comporter une grille ou un filtre laissant passer la vapeur et retenant les particules du produit risquant d'être entrainées par la vapeur d'eau. De préférence, le filtre est réalisé en Gore-Tex®, marque déposée.

La chambre de condensation **10** comporte un piège à glace **11** prenant la forme d'un tube enroulé dans lequel circule un fluide caloporteur, par exemple de l'azote liquide. Le fluide caloporteur est produit par un dispositif externe et il est conduit dans le tuyau par une entrée **17** jusqu'à une sortie **18**. En variante, le fluide caloporteur peut être refroidi par un échangeur de chaleur couplé à une source de froid externe.

Les moyens de refroidissement **17**, **18** sont mis en œuvre lorsque le sas **4** est ouvert et que la vapeur pénètre dans la chambre de condensation. La vapeur congèle alors sur le tube du piège à glace **11**. Le nombre de spires et la section du tube formant le piège à glace **11** sont déterminés en fonction de la quantité de vapeur à récupérer.

Une entrée de vapeur **32** est également connectée à la chambre de condensation **10** afin de stériliser les chambres de condensation **10** et d'évaporation préalablement à la mise en route du procédé de lyophilisation proprement dit. Pour ce faire, dans une étape préalable à la lyophilisation, le sas **4** est ouvert et de la vapeur est introduite dans les deux chambres **5**, **10**.

Pendant le procédé proprement dit, la vapeur injectée par la buse d'injection de vapeur **32** entraine la fusion de la glace présente sur le piège à glace **11**. Une purge **33** extrait ainsi la vapeur injectée pour évaporer la glace contenue dans la chambre de condensation **10** ainsi que la vapeur générée pour la stérilisation.

La chambre de condensation **10** est également connectée à une pompe à vide **6** par l'intermédiaire d'un tuyau muni d'une vanne **7**. Cette pompe à vide **6** est configurée pour mettre sous vide la chambre de condensation **10** et la chambre d'évaporation **5** lorsque le sas **4** est ouvert. Lorsque le vide est créé dans ces deux chambres, la vanne **7** est maintenue ouverte et le vide est conservé par la condensation de la vapeur sur le piège à glace **11.**

L'entrée **1** et la sortie 8 des trémies d'entrée et de sortie sont raccordées à la chambre d'évaporation **5** par des manchons souples stériles. Avantageusement, les moyens de chauffage et de refroidissement des deux chambres **5**, **10** ainsi que la pompe à vide **6** sont également reliés aux chambres respectives par des connecteurs flexibles. De préférence, les connecteurs flexibles sont réalisés en acier inoxydable pour répondre aux contraintes de stérilité. Les connecteurs flexibles présentent avantageusement des spires de sorte à limiter l'écrouissage de l'acier inoxydable. En variante, d'autres matériaux peuvent être utilisés sans changer l'invention.

Les connecteurs flexibles ont pour fonction de relier un élément fixe et externe, en l'espèce les trémies d'alimentation et de décharges aux chambres **5**, **10** de sorte à garantir une connexion de ces éléments avec les chambres **5**, **10** lorsque ces chambres sont entrainées en rotation sur elle mêmes par le moteur **12**. La capacité de flexion de ces connecteurs permet ainsi d'absorber les déplacements des chambres **5**, **10** par rapport aux éléments externes. La longueur des connecteurs est également choisie pour garantir le maintien de la connexion lors de la rotation des chambres **5**, **10.** Par exemple, les connecteurs flexibles de la marque « Stäubli®» peuvent être utilisés.

Les deux chambres **5**, **10** sont montées solidaires sur un axe **30.** De préférence, les deux chambres sont cylindriques et l'axe **30** passe par le centre des deux faces planes des cylindres de sorte à répartir uniformément la masse des chambres **5**, **10** autour de l'axe **30**. Sur la figure 1, l'axe **30** est connecté et rendu solidaire de l'extrémité de la chambre de condensation **10**, opposée à l'extrémité reliée avec la chambre d'évaporation **5**.

En variante, l'axe **30** peut être relié et rendu solidaire de la chambre d'évaporation **5**. En outre, l'axe **30** peut être maintenu, libre en rotation, par des supports. L'axe **30** est entrainé en rotation par un moteur **12**.

Selon l'invention, deux mouvements de rotation opposés des chambres d'évaporation et de condensation par rapport à leur axe central sont induits par l'axe **30** entrainé par le moteur **12** et sont limités en amplitude de sorte à créer un mouvement de va et vient. La figure 2 illustre les positions de l'axe **30** lors de ce mouvement de va et vient. Dans une première position, illustrée sur la figure 2a, l'axe **30** n'est pas entrainé en rotation par le moteur **12**. Un premier mouvement du moteur **12**, illustré sur la figure 2b, entraine l'axe **30** sur lui-même et par conséquent les chambres d'évaporation et de condensation dans un premier sens de rotation avec un déplacement angulaire **α1** inférieur à 180°.

Un second mouvement du moteur **12**, illustré sur la figure 2c, entraine l'axe **30** sur lui-même et par conséquent les chambres d'évaporation et de condensation dans un second sens de rotation, opposé au premier sens de rotation, avec un déplacement angulaire **a2** sensiblement égal au déplacement angulaire du premier mouvement. Le mouvement de va et vient correspond ainsi à un balancement de l'axe **30**, c'est-à-dire une rotation de l'axe **30** sur lui-même dans un sens puis dans l'autre. L'axe **30** n'effectue donc pas de rotation complète limitant ainsi le risque d'enroulement des connecteurs flexibles reliant les dispositifs externes aux chambres **5**, **10**. Au contraire, les connecteurs flexibles sont configurés pour se déformer et absorber les déplacements des chambres **5**, **10** lors des rotations de sorte à maintenir une connexion étanche et stérile.

Les mouvements de rotation permettent ainsi d'éviter l'agglomération des produits dans la chambre d'évaporation **5** lors de la lyophilisation tout en limitant le temps du processus de lyophilisation. Avantageusement, la chambre d'évaporation **5** comporte également des chicanes disposées à l'intérieur de la chambre d'évaporation **5.**

Les chicanes s'étendent radialement vers l'intérieur de la chambre d'évaporation **5** et permettent d'améliorer le mélangeage des produits lors de la lyophilisation. Par exemple, des socs de la marque « Palamatic®» peuvent être utilisées.

L'axe **30** peut être monté horizontalement par rapport au corps cylindrique des chambres **5**, **10.** Dans ce mode de réalisation, le dispositif comporte avantageusement des moyens de pivotement de l'axe dans le plan vertical permettant de guider les produits disposés dans la chambre d'évaporation **5** vers la sortie **8** lorsque le temps de lyophilisation est atteint.

En variante, l'axe **30** peut être monté avec un biais, c'est-à-dire incliné dans le plan vertical de sorte à guider les produits vers la sortie **8** durant tout le processus de lyophilisation. Dans ce mode de réalisation, la sortie **8** est plus basse que l'entrée **1** de sorte à utiliser la gravité pour déplacer les produits lyophilisés vers la sortie **8**.

En outre, le processus de lyophilisation étant particulièrement dépendant des différences de températures et de pression, les chambres **5**, **10** sont préférentiellement instrumentées par des capteurs de température **20**, **24** et de pression **21**.

Deux capteurs **20**, **21** sont disposés dans la chambre d'évaporation **5** pour contrôler la température et la pression dans la chambre d'évaporation **5**. Un troisième capteur **24** est disposé dans la chambre de condensation **10** pour contrôler la température de la chambre de condensation **10**. Il s'ensuit qu'un opérateur peut suivre le processus de lyophilisation au moyen des capteurs **20**, **21**, **24** et estimer la quantité d'eau éliminée des produits au cours du temps. Il est ainsi possible de déterminer le moment précis pour lequel une concentration recherchée en eau est atteinte pour arrêter la lyophilisation. Pour réaliser la lyophilisation au moyen du dispositif précédemment décrit, un opérateur ouvre l'écluse 2 alors que l'écluse **4** la vanne 7 et l'écluse 9 sont fermées. Des produits à lyophiliser sont ainsi introduits dans la chambre d'évaporation 5, par exemple des produits préalablement congelés. L'écluse 2 est ensuite fermée et la vanne du sas 4 est ouverte pour mettre en communication les deux chambres 5, 10.

La mise sous vide est ensuite réalisée par ouverture de la vanne 7 et actionnement de la pompe à vide 6. Lorsque le vide est créé, le vide est essentiellement maintenu par la condensation de la vapeur sur le piège **11**. L'étape suivante consiste à réaliser la sublimation de l'eau contenue dans les produits congelés. Pour ce faire, les produits congelés sont chauffés par l'actionnement des moyens de chauffage **15**, **16** de la chambre d'évaporation **5** et actionnement des moyens de refroidissement **17**, **18** de la chambre de condensation **10**. Par exemple, la température des produits dans la chambre d'évaporation **5** est déplacée de -30°C à -25°C sous un vide de 6,1 hPa.

L'eau des produits congelés est alors sublimée et pénètre dans le chambre de condensation **10** sous forme de vapeur où elle est congelée et piégée dans la chambre de condensation **10** par le piège à glace **11** dont la température est, de préférence, comprise entre -50°C et -60°C. Par exemple, la grille ou la membrane, préférentiellement réalisée en Gore-Tex®, présente au niveau du sas **4** peut empêcher la dissémination de particules de produit si la vitesse d'évaporation est importante.

Pendant ce temps, le moteur **12** entraine l'axe **30** en rotation sur lui-même selon les deux mouvements précédemment décrits. Ces mouvements sont répétés de manière alternative pendant toute la durée de la sublimation. Par exemple, le moteur peut être un moteur électrique sans balais (également appelé moteur « brushless » dans la littérature anglo-saxonne). De préférence, le moteur est un moteur électrique comportant plusieurs positions de fonctionnement pour lesquelles le champ magnétique du stator correspond par une position angulaire du rotor. Au lieu de déplacer circulairement le champ magnétique du stator pour entraîner le moteur électrique selon un mouvement circulaire, l'invention propose d'utiliser le moteur pour effectuer un mouvement de « va et vient ». Par exemple, un moteur électrique qui comporte quatre paires de pôles est classiquement entrainé en rotation en alimentant successivement les paires de pôles consécutives : le première paire de pôle, la seconde paire de pôle, la troisième paire de pôle, la quatrième paire de pôle, la première paire de pôle... Le mouvement de « va et vient » peut être généré en alimentant la première paire de pôle, puis la seconde paire de pôle, puis la première paire de pôle, puis la quatrième paire de pôle, puis la première paire de pôle, puis la seconde paire de pôle...

Pour réduire le poids supporté par le rotor du moteur, les chambres d'évaporation 5 et de condensation **10** peuvent être montées sur des roues mobiles dans le sens de rotation et configurées pour supporter le poids des chambres.

Lorsque la durée de lyophilisation est atteinte pour obtenir la concentration en eau recherchée, la vanne du sas **4** est fermée et les moyens de chauffage **15**, **16** et de refroidissement **17**, **18** sont stoppés. L'écluse **9** est ouverte et les produits lyophilisés sont extraits de la chambre d'évaporation **5** par la sortie **8**. Pour extraire la glace piégée dans la chambre de condensation **10** et stériliser l'ensemble de l'installation, de la vapeur est introduite dans la chambre de condensation **10** par les buses d'injection de vapeur **31**, **32** de sorte à entraîner une fusion de la glace et une stérilisation des deux chambres **5**, **10**. La vapeur ainsi contenue dans les deux chambres **5**, **10** est extraite par la purge **33** ou par la sortie **8** lorsque le produit est extrait de la chambre de condensation **10**. Pour finir, l'écluse **9** est refermée, les deux chambres **5**, **10** sont refroidies au moyen des raccords **15-18** et une nouvelle lyophilisation peut être effectuée.

La figure 3 illustre un seconde mode de réalisation dans lequel la chambre d'évaporation **5** comporte des cloisons **40** s'étendant sur une partie seulement de la hauteur de la chambre d'évaporation **5** formant des compartiments entre ces cloisons **40**.

De préférence, la chambre d'évaporation **5** étant cylindrique, les cloisons **40** s'étendent radialement par rapport à la chambre d'évaporation **5**. Le sommet de chaque cloison **40** est pourvu d'une échancrure **39** destinée à permettre le passage des produits entre deux compartiments consécutifs. Les figures 4 illustrent un exemple de réalisation de ces cloisons par la présence d'une échancrure sur la partie supérieure de la cloison **40**.

Le dispositif comporte, en outre, une entrée **1** reliée à la chambre d'évaporation **5** par l'intermédiaire d'une chambre de chargement **41** de sorte à introduire des produits à lyophiliser. Pour ce faire, la chambre de chargement **41** est cloisonnée par deux écluses **2a**, **2b**. Des produits sont introduits dans la chambre de chargement **41** depuis l'entrée **1** lorsque la première écluse **2a** est ouverte. La première écluse **2a** est ensuite fermée et la seconde écluse **2b** est ouverte de sorte à introduire les produits dans la chambre d'évaporation **5**. La sortie **8** est également reliée à la chambre d'évaporation **5** par l'intermédiaire d'une chambre de déchargement **42** également cloisonnée entre deux écluses **9a**, **9b**.

Dans cette variante, le moteur **12** induit au moins trois mouvements de rotation de l'axe **30** sur lui-même dont deux mouvements sont limités en amplitude de sorte à créer un mouvement de va et vient. Dans une première position, illustrée sur la figure 4a, l'axe **30** n'est pas entrainé en rotation par le moteur **12**, la chambre d'évaporation **5** est droite. L'échancrure **39** de la cloison **40** est positionnée sur la partie supérieure de la chambre d'évaporation **5** et les produits sont contenus dans le compartiment délimité par la cloison **40**.

Un premier mouvement du moteur **12**, illustré sur la figure 4b, entraine l'axe **30** sur lui-même dans un premier sens de rotation avec un déplacement angulaire **α1** compris entre 5° et 90°. Cette rotation de faible amplitude ne permet pas aux produits disposés dans le compartiment de migrer vers les compartiments adjacents car la hauteur de la cloison **40** est suffisante pour contenir les produits.

Un second mouvement du moteur **12**, illustré sur la figure 4c, entraine l'axe 30 sur lui-même dans un second sens de rotation, opposé au premier sens de rotation, avec un déplacement angulaire **a2** sensiblement égal au déplacement angulaire du premier mouvement.

Cette rotation de faible amplitude ne permet pas aux produits disposés dans le compartiment de migrer vers les compartiments adjacents car la hauteur de la cloison **40** est suffisante pour contenir les produits. Le mouvement de va et vient correspond ainsi à un balancement de l'axe **30**, c'est-à-dire une rotation de l'axe **30** sur lui-même dans un sens puis dans l'autre.

Un troisième mouvement du moteur **12**, illustré sur la figure 4d, entraine l'axe **30** sur lui-même avec un angle de rotation **a3** compris entre 90° et 180°. Ce mouvement de grande amplitude vise à autoriser le déplacement des produits entre deux compartiments consécutifs car l'échancrure **39** de la cloison **40** est disposée vers le bas.

L'axe **30** peut être disposé horizontalement par rapport au corps cylindrique des chambres **5**, **10**. Dans ce mode de réalisation, le dispositif comporte avantageusement des moyens de pivotement de l'axe dans le plan vertical afin de guider les produits disposés dans la chambre d'évaporation **5** entre deux compartiments consécutifs lors du troisième mouvement. En variante, l'axe **30** peut être monté avec un biais, c'est-à-dire incliné dans le plan vertical, de sorte à guider les produits contre la cloison **40** lors du mouvement de va et vient et entre deux compartiments consécutifs lors du mouvement de grande amplitude.

De préférence, les cloisons **40** sont réalisées en métal de sorte à conduire la chaleur au cœur de la chambre d'évaporation **5**. En outre, le processus de lyophilisation étant particulièrement dépendant des différences de températures et de pression, les chambres **5**, **10** sont préférentiellement instrumentées avec des capteurs de température **20**, **24** et de pression **21**.

Pour réaliser la lyophilisation au moyen du dispositif précédemment décrit, un opérateur ou un automate ouvre l'écluse **2a** et le compartiment entre les écluses **2a** et **2b** est mis sous vide. Lorsque le vide est atteint, l'écluse **2b** est ouverte et des produits à lyophiliser sont ainsi introduits dans le premier compartiment de la chambre d'évaporation **5**, par exemple des produits préalablement congelés. L'écluse **2b** est ensuite fermée et l'écluse **2a** est ouverte une fois le vide établi dans l'écluse, de sorte à introduire de nouveaux produits dans la chambre de chargement **41**.

La mise sous vide est initialement réalisée par ouverture de la vanne 7 et actionnement de la pompe à vide **6**. Lorsque le vide est créé, la vanne 7 reste ouverte et la pompe à vide **6** continue de fonctionner mais le vide est essentiellement assuré par la condensation de la vapeur sur le piège **11**.

L'étape suivante consiste à réaliser la sublimation de l'eau des produits congelés.

Pour ce faire, les produits congelés sont chauffés par l'actionnement des moyens de chauffage **15**, **16** de la chambre d'évaporation **5** et actionnement des moyens de refroidissement **17**, **18** de la chambre de condensation **10**.

Par exemple, la température des produits dans la chambre d'évaporation **5** est déplacée de -30°C à -25°C sous un vide de 6,1 hPa. L'eau des produits congelés est alors sublimée et pénètre dans le chambre de condensation **10** sous forme de vapeur où elle est congelée et piégée dans la chambre de condensation **10** par le piège à glace **11** dont la température est, de préférence, comprise entre -50°C et -60°C. Par exemple, la grille présente au niveau du sas **4** peut empêcher la dissémination de particules de produit si la vitesse d'évaporation est importante.

Pendant ce temps, le moteur **12** entraine l'axe **30** en rotation selon les trois mouvements précédemment décrits. Les deux mouvements de va et vient sont répétés de manière alternative pendant un premier cycle. Lorsque le temps de séjour des produits dans le premier compartiment est atteint, le moteur **12** entraine l'axe **30** en rotation selon le troisième mouvement de grande amplitude de sorte à déplacer les produits du premier compartiment vers le second compartiment. Lorsque les produits ont été transférés vers le second compartiment, l'écluse **2b** est ouverte et de nouveaux produits sont introduits dans le premier compartiment suivant le processus décrit précédemment.

Lorsque la durée de lyophilisation est atteinte pour obtenir la concentration en eau recherchée et que le premier produit a été déplacé entre tous les compartiments, le compartiment entre les écluses **9a** et **9b** est sous vide et l'écluse **9a** est ouverte et les produits lyophilisés sont extraits de la chambre d'évaporation **5** par la chambre de déchargement **42**. L'écluse **9a** est ensuite refermée et l'écluse **9b** est ouverture pour extraire le produit par la sortie **8**. De la même façon que pour l'entrée, les produits sont introduits dans l'écluse mise sous vide, puis une fois que l'écluse **9a** est fermée, le vide est cassé et la pression est amenée au moyen d'azote stérile à la pression atmosphérique avant d'ouvrir l'écluse **9b**. Une fois la chambre **42** vidée, l'écluse **9b** est fermée et le vide est rétabli dans la chambre **42** en attendant le prochain chargement.

Lorsque tous les produits ont été lyophilisés, la vanne du sas **4** est fermée et les moyens de chauffage **15**, **16** et de refroidissement **17**, **18** sont stoppés. Pour extraire la glace piégée dans la chambre de condensation **10**, de la vapeur d'eau est introduite dans la chambre de condensation **10** par les buses d'injection de vapeur **31**, **32** de sorte à entraîner une fusion de la glace et une stérilisation des deux chambres **5**, **10.**

La vapeur ainsi contenue dans les deux chambres **5**, **10** est extraite par la purge **33**. Pour finir, l'écluse **9** est refermée et une nouvelle charge de lyophilisation peut être effectuée.

La Figure 5 illustre un troisième mode de réalisation de l'invention dans lequel deux chambres de condensation **10a**, **10b** sont reliées à la chambre d'évaporation **5** par deux sas **4a**, **4b** distincts.

Les deux chambres de condensation **10a**, **10b** sont sensiblement identiques et présentes chacune un piège à glace **11a**, **11b** alimenté par des moyens de refroidissement **17a**, **17b**, **18a**, **18b** tels que décrits avec le premier mode de réalisation de l'invention. La mise en œuvre de deux chambres de condensation **10a**, **10b** permet de régénérer l'une des chambres alors que l'autre fonctionne de sorte à extraire la glace stockée sous forme d'eau. Pour ce faire, la première chambre **10a** est connectée à la chambre **5** par ouverture du sas **4a** alors que la deuxième chambre **10b** n'est pas connectée à la chambre **5** par fermeture du sas **4b**. L'eau sous forme de glace est emprisonnée dans la première chambre **10a** lors du processus de lyophilisation.

Lorsque le piège à glace **11a** de la première chambre **10a** est sensiblement plein, le sas **4b** est ouvert puis le sas **4a** est fermé de sorte à utiliser la seconde chambre **10b** pour piéger la vapeur d'eau. Pendant l'utilisation de la seconde chambre **10b,** la première chambre **10a** est dépressurisée puis de la vapeur est injectée par la buse **32a** de sorte à évacuer l'eau piégée sous forme de glace. La première chambre **10a** peut ensuite être réutilisée lorsque le piège à glace **11b** de la seconde chambre **10b** est sensiblement plein.

De préférence, lorsque la lyophilisation est réalisée sous vide, chaque chambre de récupération **10a**, **10b** est connectée à une pompe à vide **6a**, **6b** par l'intermédiaire d'une vanne **7a**, **7b.** Ainsi, avant d'ouvrir le sas **4a**, **4b** reliant une chambre de récupération **10a**, **10b** à la chambre d'évaporation **5**, le vide est mis dans la chambre de récupération **10a**, **10b.**

En outre, lors de la régénération du piège à glace **11a**, **11b,** la vanne **7a**, **7b** est ouverte sans actionner la pompe à vide **6a**, **6b** correspondante de sorte à dépressuriser la chambre de condensation **10a**, **10b.** L'injection de la vapeur lors de la régénération d'une chambre de condensation **10a**, **10b** permet également de stériliser cette chambre de condensation **10a**, **10b.**

En outre, tel qu'illustré sur les Figures 6, les cloisons **40a**, **40b** présentent deux formes distinctes montées alternativement dans la chambre d'évaporation **5**. De préférence, la chambre d'évaporation **5** étant cylindrique, les cloisons **40a**, **40b** s'étendent radialement par rapport à la chambre d'évaporation **5**.

Chaque cloison **40a**, **40b** se présente sous la forme d'un disque dont une portion formant sensiblement un quart du disque est retirée de sorte à former une échancrure **39a**, **39b**. Chaque échancrure **39a**, **39b** est destinée à permettre le passage des produits entre deux compartiments consécutifs. Les échancrures **39a**, **39b** de deux cloisons **40a**, **40b** consécutives sont décalées axialement par rapport à l'axe de révolution du cylindre formant la chambre d'évaporation **5**, tel qu'illustré sur le figure 6a lorsque le moteur **12** n'entraine pas la chambre d'évaporation **5** en rotation. Le décalage axial entre les deux échancrures **39a**, **39b** de deux cloisons **40a**, **40b** consécutives est sensiblement de 90°.

De la même manière que pour le second mode de réalisation, lorsque la moteur **12** imprime un mouvement de va et vient de faible amplitude, tel qu'illustré sur les figures 6b et 6c, les échancrures **39a**, **39b** de deux cloisons **40a**, **40b** ne sont pas positionnées en bas de la chambre d'évaporation **5** et les produits sont contenus dans leurs compartiments respectifs.

Un premier mouvement de forte amplitude, illustré sur la figure 6d, induit un décalage axial **a3** compris entre 90° et 180° vers la droite. La première échancrure **39a** de la première cloison **40a** est disposée sur le côté gauche alors que la seconde échancrure **39b** de la seconde cloison **40b** est disposée sur la partie inférieure de la chambre d'évaporation **5**. Il s'ensuit que la seconde cloison **40b** permet le passage du produit alors que la première cloison **40a** retient les produits.

Un second mouvement de forte amplitude, illustré sur la figure 6e, induit un décalage axial **a4** compris entre 90° et 180° vers la gauche. La première échancrure **39a** de la première cloison **40a** est disposée sur la partie inférieure de la chambre d'évaporation **5** alors que la seconde échancrure **39b** de la seconde cloison **40b** est disposée sur le côté gauche. Il s'ensuit que la première cloison **40a** permet le passage du produit alors que la seconde cloison **40a** retient les produits.

Ces deux mouvements de fortes amplitudes permettent de gérer le déplacement des produits entre les compartiments.

De préférence, un mouvement de grande amplitude est synchronisé avec l'ouverture des écluses **2b** et **9a** destinées à permettre l'introduction et l'extraction des produits de la chambre d'évaporation **5**.

L'invention permet ainsi de lyophiliser des produits disposés en vrac dans la chambre d'évaporation **5** et en continu, c'est-à-dire sans stopper les moyens de chauffage **15**, **16** et de refroidissement **17**, **18** entre deux produits à lyophiliser.

La consommation en énergie du dispositif de lyophilisation de l'invention est réduite de 20 à 40% par rapport aux dispositifs de l'art antérieur pour une même quantité de produits.

En outre, il est désormais possible de réaliser des cycles plus rapides grâce à l'amélioration des transferts thermiques et de matières et avec un meilleur contrôle sur le processus de lyophilisation au moyen des capteurs de température. Le produit étant mélangé, il est plus homogène et les informations recueillis par les capteurs **20**, **21**, **24** permettent de mieux caractériser le produit.

Le nombre de compartiments n'est pas limité. Il permet de fixer la fréquence de sortie du produit. Comme un compartiment sur deux est utilisé pour ne pas avoir de mélange dans deux compartiments consécutifs, la fréquence de sortie du produit se calcule ainsi : si le temps de séjour du produit est de 10 heures, avec vingt compartiments il est possible de faire sortir toutes les heures une charge de produit. Avec quarante compartiments et un temps de séjour de 10 heures, il est possible de réduire la fréquence de sortie toute les demi-heures.

La fréquence de sortie de l'évaporateur devient une variable qui dépend du nombre de compartiments et du temps de séjour global dans la chambre d'évaporation 5. Le temps de séjour du produit dans le lyophilisateur peut également dépendre d'autres facteurs tels que la taille des pellets ou des granules entrés et de la fréquence du mouvement d'agitation.

L'invention permet également de lyophiliser des produits de manière automatisée et stérile car l'opérateur n'a pas de connexion physique à effectuer au niveau de l'entrée 1 et de la sortie **8** de la chambre d'évaporation **5**. En outre, il est possible de modifier les conditions de chauffage entre deux compartiments consécutifs afin d'améliorer le processus de lyophilisation.

L'invention a été mise en œuvre de manière efficace avec une chambre d'évaporation **5** dont la contenance est comprise entre 0.01 et 1 m³. En variante, il est possible de réaliser une lyophilisation sans mettre sous vide les chambres **5**, **10** en utilisant la technique de la zéodratation. En variante, le dispositif de lyophilisation peut extraire d'autres solvants distincts de l'eau, par exemple de l'alcool.

## Revendications

1. Dispositif de sublimation comportant :
- une chambre d'évaporation (5) comprenant des moyens de chauffage (15, 16) de ladite chambre d'évaporation (5) configurés pour réaliser une sublimation de l'eau contenue dans les produits congelés destinés à être disposés dans ladite chambre d'évaporation (5),
- une chambre de condensation (10) communiquant avec ladite chambre d'évaporation, et comportant des moyens de refroidissement (17, 18) de ladite chambre de condensation (10) configurés pour transformer la vapeur issue de ladite chambre d'évaporation (5) en glace,
- une pompe à vide (6) connectée à ladite chambre de condensation (10) ;
- ladite chambre d'évaporation (5) et ladite chambre de condensation (10) étant montées solidaires autour d'un axe (30) mobile en rotation,
**caractérisé en ce que** le dispositif comporte en outre :
- une entrée et une sortie de produits (1, 8) reliées à ladite chambre d'évaporation (5) par des connecteurs flexibles, les entrée et sortie de produits (1, 8) étant montées fixes par rapport à la chambre d'évaporation, et
- un moteur (12) configuré pour entrainer ledit axe (30) sur lui-même selon le mouvement de va-et-vient suivant :
- un premier mouvement entrainant ledit axe (30) dans un premier sens de rotation avec un angle de rotation (α1) compris entre 5° et 90° ; et
- un second mouvement entrainant ledit axe (30) dans un second sens de rotation, opposé au premier angle de rotation, avec un angle de rotation (α2) compris entre -5° et -90°.

2. Dispositif de sublimation selon la revendication 1, **caractérisé en ce que** ladite chambre d'évaporation (5) comporte des compartiments formés par des cloisons (40) s'étendant sur une partie seulement de la hauteur de ladite chambre d'évaporation (5), ledit moteur (12) configuré pour entrainer ledit axe (30) sur lui-même selon un troisième mouvement avec un angle de rotation compris entre 90° et 180°, ce troisième mouvement étant couplé à un positionnement incliné de ladite chambre d'évaporation (5) de sorte à déplacer les produits par gravité entre deux compartiments consécutifs.

3. Dispositif de sublimation selon la revendication 2, **caractérisé en ce que** ladite entrée (1) comporte une chambre de chargement (41) cloisonnée par deux écluses (2a, 2b), **et en ce que** ladite sortie (8) comporte une chambre de déchargement (42) cloisonnée par deux écluses (9a, 9b).

4. Dispositif de sublimation selon la revendication 3, **caractérisé en ce que** le dispositif est configuré de sorte que l'ouverture de ladite écluse (2b) séparant ladite entrée (1) de ladite chambre d'évaporation (5) et l'ouverture de ladite écluse (9a) séparant ladite sortie (8) de ladite chambre d'évaporation (5) sont synchronisées avec ledit troisième mouvement dudit moteur (12).

5. Dispositif de sublimation selon l'une des revendications 2 à 4, **caractérisé en ce qu'**il comporte deux chambres de condensation (10a, 10b) reliées à ladite chambre d'évaporation (5) par deux sas (4a, 4b) distincts, une première chambre de condensation (10a) étant connectée avec ladite chambre d'évaporation (5) par ouverture du premier sas (4a) et fermeture du second sas (4b) de sorte à utiliser ladite première chambre de condensation (10a) pour piéger une vapeur issue de ladite chambre d'évaporation (5), une seconde chambre de condensation (10b) étant alors régénérée lors de l'utilisation de ladite première chambre de condensation (10a) et inversement.

6. Dispositif de sublimation selon la revendication 5, **caractérisé en ce qu'**il comporte deux pompes à vide (6a, 6b), une première pompe à vide (6a) reliée à ladite première chambre de condensation (10a) et une seconde pompe à vide (6b) reliée à ladite seconde chambre de condensation (10b).

7. Dispositif de sublimation selon l'une des revendications 2 à 6, **caractérisé en ce que** ladite chambre d'évaporation (5) est inclinée entre ladite entrée (1) et ladite sortie (8).

8. Dispositif de sublimation selon l'une des revendications 2 à 7, **caractérisé en ce que** les cloisons (40) de ladite chambre d'évaporation (5) présentent deux formes distinctes montées alternativement dans ladite chambre d'évaporation (5), les deux formes présentant des échancrures (39) axialement décalées et destinées au passage du produit à lyophiliser entre deux compartiments.

9. Dispositif de sublimation selon l'une des revendications 2 à 8, **caractérisé en ce que** ledit moteur (12) est configuré pour entrainer ledit axe (30) selon un quatrième mouvement complémentaire avec lesdits trois mouvements, ledit quatrième mouvement entrainant ledit axe (30) dans un sens opposé au sens du troisième mouvement avec un angle de rotation (α4) compris entre -90° et -180° de sorte à déplacer les produits entre deux compartiments consécutifs de ladite chambre d'évaporation (5).

10. Dispositif de sublimation selon l'une des revendications précédentes, **caractérisée en ce que** la chambre d'évaporation est disposée latéralement par rapport à la ou les chambres de condensation.

11. Dispositif de sublimation selon l'une des revendications précédentes, **caractérisé en ce que** ladite chambre d'évaporation (5) comporte une double paroi externe, lesdits moyens de chauffage (15, 16) étant configurés pour déplacer un fluide caloporteur dans un espace formé entre les deux parois de ladite chambre d'évaporation (5).

12. Dispositif de sublimation selon l'une des revendications précédentes, **caractérisé en ce que** lesdits connecteurs flexibles présentent plusieurs spires en acier inoxydable.

13. Procédé de lyophilisation mis en œuvre par un dispositif selon l'une des revendications 1 et 10 à 12, le procédé comportant les étapes de :
- remplissage de ladite chambre d'évaporation (5) de produits congelés ou non, par ouverture de ladite entrée de produits (1),
- lorsque les produits ne sont pas congelés, refroidissement de la chambre d'évaporation par des moyens de refroidissement, jusqu'à obtenir une congélation des produits,
- une fois les produits congelés, mise sous vide de la chambre d'évaporation (5) et de la chambre de condensation (10),
- chauffage de ladite chambre d'évaporation (5) par lesdits moyens de chauffage (15, 16) jusqu'à obtenir une sublimation de l'eau contenue dans les produits congelés contenus dans ladite chambre d'évaporation (5),
- refroidissement de ladite chambre de condensation (10) par lesdits moyens de refroidissement (17, 18) de sorte à piéger la vapeur pénétrant dans ladite chambre de condensation (10),
- agitation de ladite chambre d'évaporation (5) et de de ladite chambre de condensation (10) par rotation dudit axe (30) sur lui-même selon deux mouvements complémentaires répétés durant toute la durée de la sublimation :
- un premier mouvement entrainant ledit axe (30) dans un premier sens de rotation avec un angle de rotation (α1) compris entre 5° et 90° ; et
- un second mouvement entrainant ledit axe (30) dans un second sens, opposé au premier sens de rotation, avec un angle de rotation (α2) compris entre -5° et - 90°, et
- extraction des produits de ladite chambre d'évaporation (5).

14. Procédé de lyophilisation mis en œuvre par un dispositif selon l'une des revendications 2 à 12, le procédé comportant les étapes de :
- remplissage de la chambre d'évaporation de produits congelés ou non par ouverture de l'entrée de produits,
- lorsque les produits ne sont pas congelés, refroidissement de la chambre d'évaporation par des moyens de refroidissement, jusqu'à obtenir une congélation des produits,
- mise sous vide de la chambre d'évaporation (5) et de la chambre de condensation (10),
- chauffage de ladite chambre d'évaporation (5) par lesdits moyens de chauffage (15, 16, 31) jusqu'à obtenir une sublimation de l'eau contenue dans les produits congelés contenus dans lesdits compartiments de ladite chambre d'évaporation (5),
- refroidissement de ladite chambre de condensation (10) par lesdits moyens de refroidissement (17, 18) de sorte à solidifier la vapeur pénétrant dans ladite chambre de condensation (10),
- agitation de ladite chambre d'évaporation (5) par rotation dudit axe (30) sur lui-même selon deux mouvements complémentaires répétés durant toute la durée de séjour dans chaque compartiment :
- un premier mouvement entrainant ledit axe (30) dans un premier sens de rotation avec un angle de rotation (α1) compris entre 5° et 90°,
- un second mouvement entrainant ledit axe (30) dans un second sens, opposé au premier sens de rotation, avec un angle de rotation (α2) compris entre -5° et -90°,
- déplacement des produits entre deux compartiments consécutifs par déplacement dudit axe (30) selon un troisième mouvement avec un angle de rotation (α3) compris entre 90° et 180°,
- ce troisième mouvement étant couplé à un positionnement incliné de la chambre d'évaporation (5), et
- extraction des produits de ladite chambre d'évaporation (5).

## Patentansprüche

1. Sublimationsvorrichtung, die enthält:
- eine Verdampfungskammer (5) mit einer Heizvorrichtung (15, 16) für diese Verdampfungskammer (5), konfiguriert zur Durchführung einer Sublimation des in den gefrorenen Produkten enthaltenen Wassers, die in diese Verdampfungskammer (5) eingebracht werden sollen,
- eine Kondensationskammer (10), die mit der erwähnten Verdampfungskammer, in Verbindung steht sowie eine Kühlvorrichtung (17, 18) für diese Kondensationskammer (10), dazu konfiguriert, um den Dampf aus dieser Verdampfungskammer (5) in Eis umzuwandeln,
- eine Unterdruckpumpe (6), verbunden mit dieser Kondensationskammer (10),
- wobei die Verdampfungskammer (5) und die Kondensationskammer (10) starr um eine drehbar bewegliche Achse (30) montiert sind,
***dadurch gekennzeichnet, dass*** die Vorrichtung außerdem enthält:
- einen Einlass und einen Auslass für Produkte 1, 8), der mit dieser Verdampfungskammer (5) über flexible Verbindungselemente verbunden ist, Produkteinlass und - auslass (1, 8) sind bezogen auf die Verdampfungskammer starr montiert, und
- ein Motor (12), konfiguriert um diese Achse (30) um sich selbst, entsprechend der folgenden Hin- und Herbewegung anzutreiben::
- wobei eine erste Bewegung diese Achse (30) in einer ersten Drehrichtung antreibt, mit einem Drehwinkel (α1) zwischen 5° und 90°; und
- eine zweite Bewegung diese Achse (30) in einer zweiten Drehrichtung antreibt, entgegengesetzt zum ersten Drehwinkel, mit einem Drehwinkel (α2) zwischen -5° und -90°.

2. Sublimationsvorrichtung nach Anspruch 1, ***dadurch gekennzeichnet, dass*** die erwähnte Verdampfungskammer (5) Fächer enthält, die durch Trennwände (40) gebildet werden und sich nur über einen Teil der Höhe dieser Verdampfungskammer (5) erstrecken, der erwähnte Motor (12), ist zum Antrieb dieser Achse (30) um sich selbst, entsprechend einer dritten Bewegung, mit einem Drehwinkel zwischen 90° und 180° konfiguriert, diese dritte Bewegung ist mit einer geneigten Positionierung dieser Verdampfungskammer (5) gekoppelt, so dass sich die Produkte durch die Schwerkraft zwischen zwei aufeinanderfolgenden Fächern verschieben.

3. Sublimationsvorrichtung nach Anspruch 2, ***dadurch gekennzeichnet, dass*** der erwähnte Eingang (1) eine Füllkammer (41) enthält, die durch zwei Schleusen (2a, 2b) abgetrennt ist und ***dass*** der erwähnte Ausgang (8) eine Entleerkammer (42) enthält, die durch zwei Schleusen (9a, 9b) abgetrennt ist.

4. Sublimationsvorrichtung nach Anspruch 3, ***dadurch gekennzeichnet, dass*** die Vorrichtung so konfiguriert ist, dass die Öffnung dieser Schleuse (2b), die den erwähnten Einlass (1) von der erwähnten Verdampfungskammer (5) trennt und die Öffnung dieser Schleuse (9a), die den erwähnten Auslass (8) von der Verdampfungskammer (5) trennt, mit der dritten Bewegung dieses Motors (12) synchronisiert sind.

5. Sublimationsvorrichtung nach einem der Ansprüche 2 bis 4, ***dadurch gekennzeichnet, dass*** sie zwei Kondensationskammern (10a, 10b) enthält, die mit der erwähnten Verdampfungskammer (5) über zwei unterschiedliche Schleusen (4a, 4b) verbunden sind, eine erste Kondensationskammer (10a) ist dabei mit der erwähnten Verdampfungskammer (5) durch Öffnen der ersten Schleuse (4a) und Schließen der zweiten Schleuse (4b) verbunden, so dass diese erste Kondensationskammer (10a) dazu genutzt wird, den Dampf aus der Verdampfungskammer (5) aufzufangen, die zweite Kondensationskammer (10b) wird dann bei Verwendung der ersten Kondensationskammer (10a) regeneriert und umgekehrt.

6. Sublimationsvorrichtung nach Anspruch 5, ***dadurch gekennzeichnet, dass*** sie zwei Unterdruckpumpen (6a, 6b), enthält, eine erste Unterdruckpumpe (6a) ist mit der erwähnten ersten Kondensationskammer (10a) verbunden und die zweite Unterdruckpumpe (6b) ist mit der erwähnten zweiten Kondensationskammer (10b) verbunden.

7. Sublimationsvorrichtung nach einem der Ansprüche 2 bis 6, ***dadurch gekennzeichnet, dass*** die erwähnte Verdampfungskammer (5) zwischen dem erwähnten Einlass (1) und dem erwähnten Auslass (8) geneigt ist.

8. Sublimationsvorrichtung nach einem der Ansprüche 2 bis 7, ***dadurch gekennzeichnet, dass*** die Trennwände (40) dieser Verdampfungskammer (5) zwei verschiedene Formen aufweist, die alternativ in dieser Verdampfungskammer (5) montiert sind, die beiden Formen weisen axial versetzte Einbuchtungen (39) auf, die für die Passage des Produktes, das gefriergetrocknet werden soll, zwischen zwei Fächern bestimmt sind.

9. Sublimationsvorrichtung nach einem der Ansprüche 2 bis 8, ***dadurch gekennzeichnet, dass*** der erwähnte Motor (12) dazu konfiguriert ist, diese Achse (30) entsprechend einer vierten Bewegung, komplementär zu den erwähnten drei Bewegungen anzutreiben, wobei die vierte Bewegung diese Achse (30) in eine Richtung antreibt, die zur Richtung der dritten Bewegung entgegengesetzt ist, mit einem Drehwinkel (α4) zwischen -90° und -180°, so dass die Produkte zwischen zwei aufeinanderfolgenden Fächern dieser Verdampfungskammer (5) verschoben werden.

10. Sublimationsvorrichtung nach einem der vorangehenden Ansprüche, ***dadurch gekennzeichnet, dass*** die Verdampfungskammer seitlich zu der oder den Kondensationskammern angeordnet ist.

11. Sublimationsvorrichtung nach einem der vorangehenden Ansprüche, ***dadurch gekennzeichnet, dass*** die erwähnte Verdampfungskammer (5) eine doppelte Außenwand enthält, die Heizvorrichtung (15, 16) ist dazu konfiguriert, um eine Wärmeträgerflüssigkeit innerhalb eines zwischen den beiden Wänden der erwähnten Verdampfungskammer (5) gebildeten Raum zu verlagern.

12. Sublimationsvorrichtung nach einem der vorangehenden Ansprüche, ***dadurch gekennzeichnet, dass*** die erwähnten flexiblen Verbindungselemente mehrere Windungen aus Edelstahl aufweisen.

13. Gefriertrocknungsverfahren, umgesetzt über eine Vorrichtung nach einem der Ansprüche 1 und 10 bis 12, wobei dieses Verfahren die folgenden Schritte umfasst:
- Füllen der erwähnten Verdampfungskammer (5) mit Produkten, gefroren oder nicht, über die Öffnung des erwähnten Produkteinlasses (1),
- wenn die Produkte nicht gefroren sind, Kühlen der Verdampfungskammer über die Kühlvorrichtung, bis zum Gefrieren der Produkte,
- sobald die Produkte gefroren sind, Erzeugen eines Vakuums in der Verdampfungskammer (5) und der Kondensationskammer (10),
- Heizen der Verdampfungskammer (5) über die Heizvorrichtung (15, 16) bis eine Sublimation des in den gefrorenen Produkten, die sich in der Verdampfungskammer (5) befinden, enthaltenen Wassers erreicht wird.
- Kühlen dieser Kondensationskammer (10) über die erwähnte Kühlvorrichtung (17, 18) so dass der in diese Kondensationskammer (10) eindringende Dampf aufgefangen wird,
- Bewegen dieser Verdampfungskammer (5) und dieser Kondensationskammer (10) durch Drehen der erwähnten Achse (30) um sich selbst, entsprechend zwei während der gesamten Sublimationsdauer wiederholten Bewegungen:
- wobei eine erste Bewegung diese Achse (30) in einer ersten Drehrichtung antreibt, mit einem Drehwinkel (α1) zwischen 5° und 90°; und
- eine zweite Bewegung diese Achse (30) in einer zweiten Richtung, entgegengesetzt zur ersten Drehrichtung, mit einem Drehwinkel (α2) zwischen -5° und -90° antreibt.
- Entnahme der Produkte aus der erwähnten Verdampfungskammer (5).

14. Gefriertrocknungsverfahren, umgesetzt über eine Vorrichtung nach einem der Ansprüche 2 bis 12, wobei dieses Verfahren die folgenden Schritte umfasst::
- Füllen der erwähnten Verdampfungskammer (5) mit Produkten, gefroren oder nicht, über die Öffnung des erwähnten Produkteinlasses (1),
- wenn die Produkte nicht gefroren sind, Kühlen der Verdampfungskammer über die Kühlvorrichtung, bis zum Gefrieren der Produkte,
- sobald die Produkte gefroren sind, Vakuum in der Verdampfungskammer (5) und der Kondensationskammer (10) erzeugen,
- Heizen der erwähnten Verdampfungskammer (5) über die Heizvorrichtung (15, 16, 31), bis eine Sublimation des in den gefrorenen Produkten, die sich in diesen Fächern der Verdampfungskammer (5) befinden, enthaltenen Wassers erreicht wird,
- Kühlen dieser Kondensationskammer (10) über die erwähnte Kühlvorrichtung (17, 18), so dass sich der Dampf, der in diese Kondensationskammer (10) eindringt, verfestigt,
- Bewegen dieser Verdampfungskammer (5) durch Drehen der erwähnten Achse (30) um sich selbst, entsprechend zwei während der gesamten Verweildauer in jedem Fach wiederholten Bewegungen:
- eine erste Bewegung, die diese Achse (30) in einer ersten Drehrichtung antreibt, mit einem Drehwinkel (α1) zwischen 5° und 90°,
- eine zweite Bewegung diese Achse (30) in einer zweiten Richtung, entgegengesetzt zur ersten Drehrichtung, mit einem Drehwinkel (α2) zwischen -5° und -90°,
- Verschiebung der Produkte zwischen zwei aufeinanderfolgenden Fächern, durch Verlagerung dieser Achse (30) entsprechend einer dritten Bewegung mit einem Drehwinkel (α3) zwischen 90° und 180°,
- diese dritte Bewegung ist dabei mit einer geneigten Positionierung der Verdampfungskammer (5) gekoppelt, und
- Entnahme der Produkte aus dieser Verdampfungskammer (5).

## Claims

1. Freeze-drying device comprising:
- an evaporation chamber (5) comprising means (15, 16) of heating said evaporation chamber (5) that are configured to sublimate the water contained in the frozen products intended to be placed in the evaporation chamber (5),
- a condensing chamber (10) communicating with said evaporation chamber, and comprising means (17, 18) of cooling said condensing chamber (10) that are configured to transform the vapor coming from said evaporation chamber (5) into ice,
- a vacuum pump (6) connected to said condensing chamber (10),
- said evaporation chamber (5) and said condensing chamber (10) being mounted secured to one another around a rotatable axis (30), **characterized in that** the device further comprises:
- a products inlet and outlet (1, 8) connected to the evaporation chamber (5) by flexible connectors, the products inlet and outlet (1, 8) being mounted fixedly with respect to the evaporation chamber, and
- a motor (12) driving said axis (30) on itself with the following back-and-forth movement:
- a first movement driving said axis (30) in a first direction of rotation with an angle of rotation (α1) between 5° and 90°; and
- a second movement driving said axis (30) in a second direction of rotation, opposite to the first angle of rotation, with an angle of rotation (α2) between -5° and -90°.

2. The freeze-drying device according to claim 1, **characterized in that** said evaporation chamber (5) comprises compartments formed by partitions (40) extending over only a portion of the height of said evaporation chamber (5) said motor (12) driving said axis (30) on itself according to a third movement with an angle of rotation comprised between 90° and 180°, said third movement being coupled to an inclined position of said evaporation chamber (5) so as to move the products by gravity between two consecutive compartments.

3. The freeze-drying device according to claim 2, **characterized in that** said inlet (1) comprises a loading chamber (41) partitioned by two locks (2a 2b), **and in that** said outlet (8) comprises an unloading chamber (42) partitioned by two locks (9a, 9b).

4. The freeze-drying device according to claim 3, **characterized in that** the device is configured so that the opening of said lock (2b) separating said inlet (1) from said evaporation chamber (5) and the opening of said lock (9a) separating said outlet (8) from said evaporation chamber (5) are synchronized with said third movement of said motor (12).

5. The freeze-drying device according to any of claims 2 to 4, **characterized in that** it comprises two condensing chambers (10a, 10b) connected to said evaporation chamber (5) by two different airlocks (4a, 4b), a first condensing chamber (10a) being connected to said evaporation chamber (5) by opening the first airlock (4a) and closing the second airlock (4b) so as to use said first condensing chamber (10a) to trap vapor coming from said evaporation chamber (5), a second condensing chamber (10b) then being regenerated during use of said first condensing chamber (10a) and vice versa.

6. The freeze-drying device according to claim 5, **characterized in that** it comprises two vacuum pumps (6a, 6b), a first vacuum pump (6a) connected to said first condensing chamber (10a) and a second vacuum pump (6b) connected to said second condensing chamber (10b).

7. The freeze-drying device according to any of claims 2 to 6, **characterized in that** said evaporation chamber (5) is inclined between said inlet (1) and said outlet (8).

8. The freeze-drying device according to any of claims 2 to 7, **characterized in that** the partitions (40) of said evaporation chamber (5) have two different shapes mounted alternately in the evaporation chamber (5), the two shapes having axially offset openings (39) intended for the passage between two compartments of the product to be freeze-dried.

9. The freeze-drying device according to any of claims 2 to 8, **characterized in that** said motor (12) is configured to drive said axis (30) according to a fourth movement complementary to said three movements, said fourth movement driving said axis (30) in a direction opposite to the direction of the third movement with an angle of rotation (α4) comprised between -90° and -180° so as to move the products between two consecutive compartments of said evaporation chamber (5).

10. The freeze-drying device according to any of the previous claims, **characterized in that** the evaporation chamber is disposed laterally relative to the condensing chamber(s).

11. The freeze-drying device according to any of the previous claim, **characterized in that** said evaporation chamber (5) includes a double outer wall, said heating means (15, 16) being configured to move a heat transfer fluid in a space formed between the two walls of said evaporation chamber (5).

12. The freeze-drying device according to any of the previous claims, **characterized in that** said flexible connectors have a plurality of stainless steel coils.

13. A freeze-drying method implemented by a device according to any of claims 1 or 10 to 12, the method comprising the steps of:
- filling said evaporation chamber (5) with products, frozen or not, by opening said products inlet (1),
- when the products are not frozen, cooling the evaporation chamber by the cooling means until the products are frozen,
- once the products are frozen, placing the evaporation chamber (5) and the condensing chamber (10) under a vacuum,
- heating said evaporation chamber (5) by said heating means (15, 16) until obtaining sublimation of the water contained in the frozen products contained in said evaporation chamber (5),
- cooling said condensing chamber (10) by said cooling means (17, 18) so as to trap the vapor entering into said condensing chamber (10),
- agitation of said evaporation chamber (5) and of said condensing chamber (10) by rotation of said axis (30) on itself in two repeated complementary movements throughout the sublimation time:
- a first movement driving said axis (30) in a first direction of rotation with an angle of rotation (α1) comprised between 5° and 90°; and
- a second movement driving said axis (30) in a second direction, opposite to the first direction of rotation, with an angle of rotation (α2) comprised between -5°C and 90°, and
- extraction of the products from said evaporation chamber (5).

14. The freeze-drying method implemented by a device according to any of claims 2 to 12, the method comprising the steps of:
- filling the evaporation chamber with products, frozen or not, by opening the products inlet,
- when the products are not frozen, cooling the evaporation chamber until the products are frozen,
- placing the evaporation chamber (5) and the condensing chamber (10) under a vacuum,
- heating said evaporation chamber (5) by said heating means (15, 16, 31) until obtaining sublimation of the water contained in the frozen products contained in said compartments of said evaporation chamber (5),
- cooling said condensing chamber (10) by said cooling means (17, 18) so as to solidify the vapor entering into said condensing chamber (10),
- agitation of said evaporation chamber (5) by rotation of said axis (30) on itself in two repeated complementary movements throughout the length of stay in each compartment;
- a first movement driving said axis (30) in a first direction of rotation with an angle of rotation (α1) comprised between 5° and 90°,
- a second movement driving said axis (30) in a second direction, opposite to the first direction of rotation, with an angle of rotation (α2) comprised between -5° and - 90°,
- displacement of the products between two consecutive compartments by displacement of said axis (30) according to a third movement with an angle of rotation (α3) comprised between 90° and 180°,
- said third movement being coupled to an inclined position of the evaporation chamber (5), and
- extraction of the products from said evaporation chamber (5).
